# EUROPÄISCHE PATENTSCHRIFT

(11) **EP 2 818 724 B1**
(45) Veröffentlichungstag und Bekanntmachung des Hinweises auf die Patenterteilung: **23.09.2020**
(21) Anmeldenummer: 13174062.3
(22) Anmeldetag: 27.06.2013
(51) Int. Cl.: F04D 27/02, F04D 29/52, F04D 29/64, F04D 29/68, F04D 29/56

(54) **Strömungsmaschine und Verfahren**
Fluid flow engine and method
Turbomachine et procédé

(43) Veröffentlichungstag der Anmeldung: 31.12.2014
(73) Patentinhaber: MTU Aero Engines AG, 80995 München (DE)
(72) Erfinder: Zotz, Georg, 85778 Haimhausen (DE); Dr. Brignole, Giovanni, 80939 München (DE); Dr. Sahota, Harsimar, 85748 Garching (DE); Mairhanser, Vitalis, 85244 Sigmertshausen (DE)

(56) Entgegenhaltungen:
- EP-A1- 1 286 022
- EP-A1- 2 434 165
- EP-B1- 1 478 828
- JP-A- S63 183 204

## Beschreibung

Die Erfindung betrifft eine Strömungsmaschine mit zumindest einer Zirkulationsstruktur nach dem Oberbegriff des Patentanspruchs 1, sowie ein Verfahren zum Einbringen einer Zirkulationsstruktur in ein Gehäuse einer Strömungsmaschine.

Die Druckschriften JP 63 183204 und EP 2 434 165 A1 offenbaren eine Zirkulationsstruktur für eine Strömungsmaschine, mit einem Strukturgehäuse, das in einer Trennebene in einen vorderen Strukturbereich und in einen hinteren Strukturbereich geteilt ist.

Zirkulationsstrukturen bzw. Rezirkulationsstrukturen für Strömungsmaschinen wie Gasturbinen und insbesondere deren Verdichter sind als sogenannte "Casing Treatments" und "Hub Treatments" bekannt. Die Zirkulationsstrukturen haben primär die Aufgabe, einen aerodynamisch stabilen Betriebsbereich des Verdichters durch eine Optimierung eines Pumpgrenzenabstandes zu erhöhen. Ein optimierter Pumpgrenzenabstand ermöglicht höhere Verdichterdrücke und somit eine höhere Verdichterbelastung. Die für einen örtlichen Strömungsabriss und letztendlich für das Pumpen des Verdichters verantwortlichen Störungen treten an gehäuseseitigen Enden der Laufschaufeln einer bzw. mehrerer Verdichterstufen bzw. an den nabenseitigen, radial innenliegenden Enden der Leitschaufeln auf, da in diesen Bereichen die aerodynamische Belastung im Verdichter am höchsten ist. Durch die Zirkulationsstrukturen wird die Strömung im Bereich der Schaufelenden stabilisiert.

Eine Strömungsmaschine mit einer derartigen Zirkulationsstruktur ist in der DE102008010283A1 gezeigt. Die Zirkulationsstruktur ist im Verdichter der Strömungsmaschine insbesondere einer Gasturbine angeordnet und weist einen Ringraum auf, die sich koaxial zur Rotationsachse eines Rotors der Strömungsmaschine orientiert und zum Hauptstrompfad geöffnet ist. In Hauptströmungsrichtung des Hauptstromspfad gesehen, sind stromaufwärts des Ringraums mehrere in Axialrichtung durchströmbare Kammern positioniert. Eine Strömungsmaschine mit einer alternativen Zirkulationsstruktur ist in der EP1478828B1 gezeigt.

Diese Zirkulationsstruktur weist ebenfalls einen koaxial zur Rotationsachse eines Rotors der Strömungsmaschine orientierten und zum Hauptstrompfad geöffneten Ringraum auf, in dem jedoch eine Vielzahl von Strömungsleitelementen angeordnet sind.

Aufgabe der Erfindung ist es eine Strömungsmaschine mit zumindest einer Zirkulationsstruktur zu schaffen, die eine einfache Einbringung der Zirkulationsstruktur in einem Gehäuse der Strömungsmaschine ermöglicht. Des Weiteren ist es Aufgabe der Erfindung, eine Zirkulationsstruktur zu schaffen, die sich einfach in ein Gehäuse einer Strömungsmaschine einbringen lässt. Ferner ist es Aufgabe der Erfindung ein Verfahren zur einfachen Einbringung einer Zirkulationsstruktur in ein Gehäuse einer Strömungsmaschine zu schaffen.

Diese Aufgabe wird gelöst durch eine Strömungsmaschine mit zumindest einer Zirkulationsstruktur mit den Merkmalen des Patentanspruchs 1 und durch ein Verfahren mit den Merkmalen des Patentanspruchs 7.

Eine erfindungsgemäße Zirkulationsstruktur der beanspruchten Strömungsmaschine hat ein zweiteiliges Strukturgehäuse, das in einer radialen Trennebene in einen vorderen Strukturbereich und in einen hinteren Strukturbereich geteilt ist. Die zumindest zweiteilige Ausführung der Zirkulationsstruktur vereinfacht deren Fertigung und insbesondere deren Integration in ein Strömungsmaschinengehäuse.

Die Wirkung der Zirkulationsstruktur lässt sich verbessern, wenn diese im vorderen Strukturbereich Strömungsleitelemente aufweist. Die Strömungsleitelemente können dabei unterschiedliche seitliche Beabstandungen voneinander, unterschiedliche Geometrien und/ oder unterschiedliche Anstellungen zueinander haben. Die Strömungsleitelemente können somit variable Umfangspositionierungen und Geometrien bzw. Verläufe aufweisen, wodurch die Zirkulationsstruktur gezielt auf den jeweiligen Anwendungsfall eingestellt werden kann.

Die Strömungsmaschine hat zumindest eine Zirkulationsstruktur, die einen Ringraum mit Strömungsleitelementen aufweist, der einen Hauptstrompfad umgreift und zu diesem geöffnet ist. Erfindungsgemäß ist ein zweiteiliges Gehäuse der Strömungsmaschine zur Aufnahme der Zirkulationsstruktur in einer radialen Trennebene in einen vorderen Gehäusebereich und einen hinteren Gehäusebereich geteilt.

Die Teilung des Strömungsmaschinengehäuses zur Aufnahme der Zirkulationsstruktur in zumindest zwei Gehäusebereiche in Kombination mit der Teilung der Zirkulationsstruktur in zumindest zwei Strukturbereiche vereinfacht die Fertigung und Einbringung der Zirkulationsstruktur. Der vordere Strukturbereich und der hintere Strukturbereich können dabei von einzelnen in Umfangsrichtung getrennten und zu einem Ring zusammensetzbaren Einsatz- bzw. Einschubelementen, Verkleidungssegmenten bzw. Linern und dergleichen oder von in Umfangsrichtung geschlossenen Ringsegmenten gebildet werden. Ebenso ermöglicht die axiale Teilung des Strömungsmaschinengehäuses und der Zirkulationsstruktur, dass beispielsweise der vorderer Strukturbereich der Zirkulationsstruktur unmittelbar in den vorderen Gehäusebereich der Strömungsmaschine eingebracht wird, da durch den durch die axiale Teilung vorhandenen seitlichen Zugang alternative Fräsbahnen und Werkzeuge eingesetzt werden können. Hierdurch kann zudem die Zirkulationsstruktur vergrößert oder kompakter ausgeführt werden. Die Begriffe "vorderer" und "hinterer" beziehen sich jeweils in Strömungsrichtung eines den Hauptstrompfad durchströmten Hauptstroms.

Die Einbringung der Zirkulationsstruktur lässt sich zudem dadurch vereinfachen, wenn die gleiche radiale Trennebene des Gehäuses im montierten Zustand gleich der radialen Trennebene der Zirkulationsstruktur ist. Um eine Verklemmung der Zirkulationsstruktur bei der Montage zu vermeiden, kann der hintere Strukturbereich im montierten Zustand etwas gegenüber den Trennebenen zurückgesetzt sein, so dass im montierten Zustand ein minimaler Ringspalt zwischen den Strukturbereichen gebildet ist.

Bei einem Ausführungsbeispiel sind die Strömungsleitelemente im vorderen Strukturbereich ausgebildet, der in den vorderen Gehäusebereich eingesetzt ist. Bei diesem Ausführungsbeispiel setzt sich der vordere Strukturbereich aus einer Vielzahl von Einsatz- bzw. Einschubsegmenten zusammen, die in Umfangsrichtung voneinander geteilt sind und getrennt von dem vorderen Gehäusebereich hergestellt werden. Alternativ ist der vordere Strukturbereich ein einzelnes in Umfangsrichtung geschlossenes Ringelement, das getrennt von dem vorderen Gehäusebereich hergestellt wird. Durch die getrennte Herstellung des vorderen Gehäusebereichs und des vorderen Strukturbereichs kann die Fertigung der Strömungsleitelemente vereinfacht werden.

Bei einem alternativen Ausführungsbeispiel sind die Strömungsleitelemente unmittelbar in den vorderen Gehäusebereich eingebracht. Hierdurch wird auf separate Einsatz- bzw. Einschubsegmente bzw. auf ein separates Ringelement zur Ausbildung des vorderen Strukturbereiches verzichtet, wodurch grundsätzlich weniger Teile montiert werden müssen. Zudem wird durch die integrale Ausbildung des vorderen Strukturbereichs in dem vorderen Gehäusebereich das Gewicht der Strömungsmaschine bzw. deren Gehäuses reduziert.

Bevorzugterweise ist der hintere Strukturbereich ein integraler vorderer Körperabschnitt eines in den hinteren Gehäusebereich eingesetzten Verkleidungselementes. Das Verkleidungselement kann dabei aus einer Vielzahl von einzelnen in Umfangsrichtung geteilten Verkleidungssegmenten bestehen, die zusammen einen geschlossenen Ring bilden, oder ein einzelner Verkleidungsring sein. Der Körperabschnitt kann ein Halteabschnitt des Verkleidungselements zum Befestigen des Verkleidungselements am bzw. im hinteren Gehäusebereich sein, sodass an dem Verkleidungselement bzw. deren Segmenten keine zusätzlichen Abschnitte angebracht werden müssen. Durch die getrennte Herstellung des hinteren Gehäusebereichs und des hinteren Strukturbereichs kann die Fertigung der Strömungsleitelemente vereinfacht werden. Bevorzugterweise trägt das Verkleidungselement einen sich über das Verkleidungselement in Umfangsrichtung erstreckenden und einen geschlossenen Ring bildenden Anstreif- bzw. Einlaufbelag, sodass eine blattspitzenseitige Umströmung einer dem Verkleidungselement gegenüberliegenden Laufschaufelreihe verhindert wird.

Bei einem erfindungsgemäßen Verfahren zum Einbringen einer Zirkulationsstruktur in ein Gehäuse einer Strömungsmaschine wird ein Gehäuse der Strömungsmaschine bereitgestellt, das in einer radialen Trennebene in einen vorderen Gehäusebereich und in einen hinteren Gehäusebereich unterteilt ist. Dann wird in den vorderen Gehäusebereich ein vorderer Strukturbereich der Zirkulationsstruktur und in den hinteren Gehäusebereich ein hinterer Strukturbereich der Zirkulationsstruktur eingebracht. Anschließend werden die Gehäusebereiche in der Trennebene gefügt.

Das Verfahren ermöglicht durch die axiale Trennung des Strömungsmaschinengehäuses im Bereich der Zirkulationsstruktur und der radialen Trennung der Zirkulationsstruktur ein einfaches Einbringen und insbesondere eine optimale Ausrichtung der Zirkulationsstruktur. Einbringen bedeutet dabei, sowohl ein Einsetzen von von dem Strömungsmaschinengehäuse getrennt hergestellten Strukturbereichen der Zirkulationsstruktur sowie eine integrale Ausbildung der Strukturbereiche in dem Strömungsmaschinengehäuse, beispielsweise mittels eines Fräsvorganges.

Bevorzugterweise werden im vorderen Strukturbereich Luftkanäle zwischen Strömungsleitelementen in jeweils einem einzigen Bearbeitungsgang ausgearbeitet. Durch diese Maßnahme wird die Fertigungsdauer der Zirkulationsstruktur gegenüber bekannten Fertigungsdauern verkürzt. Ein beispielhaftes Werkzeug ist ein Fingerfräser. Die Werkzeugrührung bevorzugterweise dabei derart gewählt, dass Strömungseigenschaften der Strömungsleitelemente hiervon unberührt bzw. nahezu unberührt bleiben.

Der hintere Strukturbereich kann beispielsweise ausgedreht werden. Dabei wird der hintere Strukturbereich integral bzw. unmittelbar in dem hinteren Gehäuseabschnitt gebildet, wodurch weniger Teile montiert werden müssen. Wenn zudem der vordere Strukturbereich unmittelbar in dem vorderen Gehäusebereich ausgearbeitet wird, beispielsweise mittels Fräsvorgängen, sind quasi nur die Gehäusebereiche zu montieren.

Zur Einstellung von beispielsweise unterschiedlichen bzw. reduzierten Übergangsradien der Strömungsleitelemente vom Grund der Luftkanäle können diese nach dem Fräßen der Luftkanäle gesondert bearbeitet werden. Dies kann beispielsweise mittels eines alternativen Fingerfräsers mit einem gegenüber dem zur Ausbildung der Luftkanäle verwendeten Fingerfräsers reduzierten Fräsradius erfolgen.

Sonstige vorteilhafte Ausführungsbeispiele der Erfindung sind Gegenstand weiterer Unteransprüche.

Im Folgenden werden bevorzugte Ausführungsbeispiele der Erfindung anhand schematischer Darstellungen näher erläutert. Es zeigen:
- Figur 1: einen Längsschnitt durch eine Strömungsmaschine im Bereich einer Zirkulationsstruktur,
- Figur 2: eine Werkzeugführung zur Ausbildung einer alternativen Zirkulationsstruktur,
- Figuren 3, 4 und 5: verschiedene Ausbildungen von Strömungsleitelementen im vorderen Strukturbereich der Zirkulationsstruktur,
- Figuren 6 und 7: beispielhafte Werkzeugführungen zur Ausbildung der Strömungsleitelemente mit kleinen Übergangsradien, und
- Figuren 8 und 9: Werkzeugführungen bei einem einteiligen Strömungsmaschinengehäuse im Bereich der Zirkulationsstruktur.

In Figur 1 ist ein Längsschnitt durch einen Hauptstrompfad bzw. Strömungskanals 1 einer Strömungsmaschine im Bereich ihres Statorgehäuses 2 gezeigt. Insbesondere ist in Figur 1 ein Schnitt durch eine in das Statorgehäuse 2 eingebrachte Zirkulationsstruktur 4 gezeigt.

Der Strömungskanal 1 wird von einem Hauptstrom gemäß der Darstellung in Figur 1 von links nach rechts durchströmt. Die Strömungsmaschine ist beispielsweise eine Gasturbine und insbesondere ein Flugtriebwerk. Das Statorgehäuse 2 bildet ein Teilgehäuse der Strömungsmaschine und ist bevorzugterweise ein Verdichter der Strömungsmaschine.

In dem in Figur 1 gezeigten Bereich der Strömungsmaschine ist in dem Strömungskanal 1 ein in dem Statorgehäuse 2 verstellbar gelagerter Leitschaufelkranz 6 und eine einem Rotor zugeordnete Laufschaufelreihe 8 angeordnet. Bezogen auf die Hauptstromrichtung ist der Leitschaufelkranz 6 vor der Laufschaufelreihe 8 bzw. die Laufschaufelreihe 8 hinter dem Leitschaufelkranz 6 angeordnet.

Das Statorgehäuse 2 ist zur Aufnahme der Zirkulationsstruktur 4 in einer radialen Trennebene Ts in einen vorderen Gehäusebereich 10 und in einen hinteren Gehäusebereich 12 unterteilt. Die Gehäusebereiche 10, 12 sind jeweils mit einer zum Strömungskanal 1 und zur radialen Trennebene Ts geöffneten vorderen Ringausnehmung 14 und hinteren Ringausnehmung 16 versehen. Die Ringausdehnungen 14, 16 sind in Axialrichtung bzw. Strömungsrichtung gegenüberliegend zueinander angeordnet und bilden zusammen eine in etwa U-förmige Ringvertiefung.

Die Zirkulationsstruktur 4 ist in einer radialen Trennebene Tz in einen vorderen Strukturbereich 18 und in einen hinteren Strukturbereich 20 unterteilt. Die radiale Trennebene Tz ist dabei derart positioniert, dass diese im gezeigten montierten Zustand auf der radialen Trennebene Ts des Statorgehäuses 2 liegt. Im montierten Zustand sind die Trennebenen Ts, Tz somit identisch bzw. deckungsgleich. Um eine Verklemmung der Zirkulationsstruktur 4 bei der Montage und um einen thermischen Dehnungsausgleich zwischen der Zirkulationsstruktur 4 und dem Gehäuse 2 zu vermeiden, ist der hintere Strukturbereich 20 im montierten Zustand etwas gegenüber den Trennebenen Ts, Tz zurückgesetzt, so dass wie in Figur 1 gezeigt, im montierten Zustand ein minimaler Ringspalt 21 zwischen den Strukturbereichen gebildet ist. Selbstverständlich kann auch der hintere Strukturbereich 20 bis zu den Trennebenen Ts, Tz geführt sein und der vordere Strukturbereich 18 gegenüber den Trennebenen Ts, Tz zurückgesetzt sein, um den Ringspalt 21 zu bilden.

Die Zirkulationsstruktur 4 definiert einen Ringraum 22, der den Strömungskanal 1 in Radialrichtung umgreift und zu diesem geöffnet ist. Bevorzugterweise ist die Zirkulationsstruktur 4 koaxial zur Drehachse des Rotors orientiert.

In dem gezeigten Ausführungsbeispiel ist der vordere Strukturbereich 18 als ein in die vordere Ringausnehmung 14 eingesetztes Einsatz- bzw. Einschubelement 24 ausgebildet, in dem eine Vielzahl von in Umfangsrichtung voneinander beabstandeten Strömungsleitelementen 26 positioniert sind. Das Einsatzelement 24 ist in dem gezeigten Ausführungsbeispiel ein in Umfangsrichtung geschlossenes Ringsegment. Es kann jedoch auch aus einer Vielzahl von in Umfangsrichtung voneinander getrennten und im montierten Zustand einen geschlossenen Ring bildenden Segmenten bestehen. Die Strömungsleitelemente 26 haben ein schaufelblattartiges Profil und sind in Umfangsrichtung über einzelne sich etwa in Axialrichtung erstreckende Luftkanäle 28 (s. Figuren 3 bis 7) voneinander beabstandet.

Der hintere Strukturbereich 20 ist umfangssymmetrisch ausgebildet und hat in dem gezeigten Ausführungsbeispiel eine stromaufwärts den Strömungsleitelementen 26 zugewandte umlaufende Hohlkehle. Der Strukturbereich 20 ist in ein Verkleidungselement 30 integriert, das sich in dem gezeigten Ausführungsbeispiel aus einer Vielzahl von in Umfangsrichtung voneinander getrennten und im montierten Zustand einen geschlossen Ring bildenden Verkleidungssegmenten zusammensetzt. Alternativ ist das Verkleidungselement 30 ein einzelner in Umfangsrichtung geschlossenes Ringelement. Um eine blattspitzenseitige Umströmung der Laufschaufelreihe 8 zu verhindern, ist das Verkleidungselement 30 an seiner der Laufschaufelreihe 8 zugewandten Seite mit einem umlaufenden Anstreifbelag 32 versehen.

Insbesondere wird der hintere Strukturbereich 20 von einem integralen vorderen Körperabschnitt 34 des Verkleidungselementes 30 gebildet, der in die statorseitige hintere Ringausdehnung 16 eingesetzt ist. Insbesondere ist der Körperabschnitt 34 ein Halteabschnitt zur Befestigung des Verkleidungselements 30 an dem bzw. in dem hinteren Gehäusebereich 12. Der Körperabschnitt bzw. Halteabschnitt 34 hat einen stromabwärts gerichteten Haltering 36, der zur Befestigung des Verkleidungselements 30 in eine stromaufwärts gerichtete und in dem hinteren Gehäusebereich 12 eingebrachte ringförmige Haltenut 38 formschlüssig eingreift.

In Figur 2 ist eine Werkzeugführung zur Ausbildung einer Zirkulationsstruktur 4 gezeigt, die integral in ein zweigeteiltes Statorgehäuse 2 eingebracht wird. Das Statorgehäuse 2 ist wie vorbeschrieben in Figur 1 in einen vorderen Gehäusebereich 10 und in einen hinteren Gehäusebereich 12 zweigeteilt. Im vorderen Gehäusebereich 10 ist ein vorderer Strukturbereich 18 der Zirkulationsstruktur 4 und im hinteren Gehäusebereich 12 ein hinterer Strukturbereich 20 der Zirkulationsstruktur 4 angeordnet.

Wie in Figur 2 gezeigt, werden die Strömungsleitelemente 26 in den vorderen Gehäusebereich 10 mittels eines Fräswerkzeugs 40, beispielsweise ein Fingerfräser, eingebracht. Die Werkzeugführung ist dabei derart, dass zwischen den Strömungsleitelementen 26 gebildete Luftkanäle 28 (s. Figuren 3 bis 5) in jeweils einem einzigen Bearbeitungsgang hergestellt werden. Entsprechend hat der Fingerfräser 40 eine Fräsbreite, die einer umfangsseitigen Beabstandung der Strömungsleitelemente 26 voneinander entspricht.

Der hintere umgangssymmetrische Strukturbereich 20 wird bei diesem Ausführungsbeispiel ebenfalls mittels des Fingerfräsers 40 in dem Statorgehäuse 2, und insbesondere in dem hinteren Gehäusebereich 12, ausgebildet. Alternativ kann der hintere Strukturbereich 20 in dem hinteren Gehäusebereich 12 vor einer Fräsbearbeitung mit dem Fingerfräser 40 vorgedreht werden bzw. nur gedreht werden (s. Figur 9).

Wie in Figur 3 gezeigt, können die Strömungsleitelemente 26 bzw. die zwischen den Strömungsleitelementen 26 gebildeten Luftkanäle 28 eine gleichmäßige Umfangspositionierung aufweisen. Insbesondere haben die Luftkanäle 28 bei dann eine einheitliche konkave Grundkontur 42, einen einheitlichen Anstellwinkel a in Umfangsrichtung, eine einheitliche radiale Höhe h und eine einheitliche umfangsseitige Breite b_{L}. Die Strömungsleitelemente 26 weisen bei einer gleichmäßigen Umfangspositionierung eine konstante umfangsseitige Breite b_{S} auf. Die Breite bs entspricht dabei der Breite des Fingerfräsers 40.

Wie in Figur 4 gezeigt, können die Strömungsleitelemente 26 jedoch auch eine variierende Breite b_{S1}, b_{S2} haben, die Luftleitkanäle hingegen eine einheitliche Breite b_{L} aufweisen, sodass sowohl die Strömungsleitelemente 26 als auch die Luftkanäle 28 eine variable Umfangspositionierung aufweisen.

Gemäß der Darstellung in Figur 5 können zudem die Anstellwinkel α₁, α₂ der Luftkanäle 28 und/ oder die radiale Höhe h₁, h₂ der Luftkanäle 28 variieren.

Bei sämtlichen vorgeschriebenen Ausführungsbeispielen nach den Figuren 2 bis 5 ist gleich, das zum Einbringen der Zirkulationsstruktur 4 in das Statorgehäuse 2 zuerst das Statorgehäuse 2 in einer radialen Trennebene Ts in einen vorderen Gehäusebereich 10 und in einen hinteren Gehäusebereich 12 unterteilt wird. Danach wird der vordere Strukturbereich 18 der Zirkulationsstruktur 4 in den vorderen Gehäusebereich 10 und der hintere Strukturbereich 20 der Zirkulationsstruktur 4 in den hinteren Gehäusebereich 12 eingebracht. Anschließend werden der vordere Gehäusebereich 10 und der hintere Gehäusebereich 12 gefügt. Die Ausbildung der Luftkanäle 28 und somit die der Strömungsleitelemente 26 erfolgt bevorzugterweise in jeweils einem einzigen Bearbeitungsgang.

In den Figuren 6 und 7 ist die Ausbildung von Stromleitelementen 26 gezeigt, deren Übergangsradius rᵣ zur Grundkontur 42 der Luftleitkanäle 28 nachbearbeitet wurde. In den Ausführungsbeispielen nach den Figuren 6 und 7 sind die Übergangsradien rᵣ im Vergleich zum ursprünglichen Übergangsradius rᵤ verkleinert.

Die Ausbildung der reduzierten Übergangsradien rᵣ erfolgt bevorzugterweise mittels alternativen Fingerfräsern 44, die gegenüber dem ursprünglichen Fingerfräser 40 einen reduzierten Fräsradius und eine reduzierte Fräsbreite aufweisen. Wie in Figur 6 gezeigt, kann der reduzierte Fräser 44 in überlappenden Bahnen oder, wie in Figur 7 gezeigt, in aneinander angrenzenden Bahnen geführt werden. Zudem kann, wie in Figur 6 gezeigt, der reduzierte Fräser 44 unterschiedlich tief zwischen die Strömungsleitelemente 26 hineingetrieben werden, sodass neben einer Reduzierung der Übergangsradien rᵣ ebenfalls die Grundkontur 42 ans sich geändert wird. Wie in Figur 6 beispielhaft gezeigt kann somit eine quasi ebene Grundkontur 42 geschaffen werden, die sich nahezu tangential zur Umfangsrichtung erstreckt. Wie in Figur 7 beispielhaft gezeigt, kann somit auch eine quasi ebene Grundkontur 42 geschaffen werden, die sich schräg zur Umfangsrichtung erstreckt.

In Figur 8 ist eine Werkzeugführung zur Einbringung einer Zirkulationsstruktur 4 in ein einteiliges Statorgehäuse 2 einer Strömungsmaschine gezeigt. Die Zirkulationsstruktur 4 hat einen vorderen asymmetrischen Strukturbereich 18 mit einer Vielzahl von Strömungsleitelementen 26 und einen hinteren umfangssymmetrischen Strukturbereich 20. Die Zirkulationsstruktur 4 wird unmittelbar mittels einer mechanischen Bearbeitung in das Statorgehäuse 2 eingebracht. Bevorzugterweise werden die Luftkanäle 28 zwischen den Strömungsleitelementen 26, wie in den Figuren 2 bis 5 beschrieben, in jeweils einem einzigen Bearbeitungsgang herausgearbeitet. Zudem kann der hintere Strukturbereich 20 durch eine entsprechende Fräsführung aus dem Statorgehäuse 2 herausgearbeitet werden.

Gemäß der Darstellung in Figur 9 kann der hintere Strukturbereich 20 wie durch Spalt 46 angedeutet in einer Drehbearbeitung vorbearbeitet werden. Selbstverständlich kann der hintere Strukturbereich 20 auch vollständig gedreht werden.

Offenbart ist eine Strömungsmaschine mit zumindest einer Zirkulationsstruktur, die einen Ringraum mit Strömungsleitelementen aufweist, der einen Hauptstrompfad umgreift und zu diesem geöffnet ist, wobei ein Gehäuse der Strömungsmaschine zur Aufnahme der Zirkulationsstruktur in einer radialen Trennebene in einen vorderen Gehäusebereich und einen hinteren Gehäusebereich geteilt ist, und dass die Zirkulationsstruktur in einer radialen Trennebene in einen vorderen Strukturbereich und in einen hinteren Strukturbereich geteilt ist, eine in Axialrichtung zweigeteilte Zirkulationsstruktur und ein Verfahren.

### Bezugszeichenliste

- 1: Strömungskanal / Hauptstrompfad
- 2: Statorgehäuse / Gehäuse
- 4: Zirkulationsstruktur
- 6: Leitschaufelkranz
- 8: Laufschaufelreihe
- 10: vorderer Gehäusebereich
- 12: hinterer Gehäusebereich
- 14: vordere Ringausnehmung
- 16: hintere Ringausnehmung
- 18: vorderer Strukturbereich
- 20: hinterer Strukturbereich
- 21: Ringspalt
- 22: Ringraum
- 24: Einsatzelement
- 26: Strömungsleitelement
- 28: Luftkanal
- 30: Verkleidungselement
- 32: Anstreifbelag
- 34: Körperabschnitt / Halteabschnitt
- 36: Haltering
- 38: Haltenut
- 40: Fräswerkzeug
- 42: Grundkontur
- 44: Fräser
- 46: Spalt
- Ts: radiale Trennebene Statorgehäuse
- Tz: radiale Trennebene Zirkulationsstruktur
- α, α₁, α₂: Anstellwinkel
- h, h₁, h₂: Höhe
- b_{L}: Breite Luftkanal
- b_{S}, b_{S1}, b_{S2}: Breite Strömungsleitelement
- rᵤ: ursprünglicher Übergangsradius
- rᵣ: reduzierter Übergangsradius

## Patentansprüche

1. Strömungsmaschine mit zumindest einer Zirkulationsstruktur (4), wobei die Zirkulationsstruktur (4) einen Ringraum (22) mit Strömungsleitelementen (26) aufweist, der einen Hauptstrompfad (1) umgreift und zu diesem geöffnet ist, wobei ein zweiteiliges Gehäuse (2) der Strömungsmaschine zur Aufnahme der Zirkulationsstruktur (4) in einer radialen Trennebene (Ts) in einen vorderen Gehäusebereich (10) und einen hinteren Gehäusebereich (12) geteilt ist,
**dadurch gekennzeichnet,**
**dass** die Zirkulationsstruktur ein zweiteiliges Strukturgehäuse aufweist, das in einer radialen Trennebene (Tz) in einen vorderen Strukturbereich (18) und in einen hinteren Strukturbereich (20) geteilt ist.

2. Strömungsmaschine nach Anspruch 1, wobei Strömungsleitelemente (26) im vorderen Strukturbereich (18) unterschiedliche seitliche Beabstandungen voneinander und/oder Anstellungen zueinander haben.

3. Strömungsmaschine nach Anspruch 1 oder 2, wobei die radiale Trennebene (Ts) des Gehäuses (2) im montierten Zustand gleich der radialen Trennebene (Tz) der Zirkulationsstruktur (4) ist.

4. Strömungsmaschine nach einem der Ansprüche 1 bis 3, wobei die Strömungsleitelemente (26) im vorderen Strukturbereich (18) ausgebildet sind und dieser in den vorderen Gehäusebereich (10) eingesetzt ist.

5. Strömungsmaschine nach einem der Ansprüche 1bis 4, wobei die Strömungsleitelemente (26) unmittelbar in den vorderen Gehäusebereich (10) eingebracht sind.

6. Strömungsmaschine nach einem der vorhergehenden Ansprüche 1 bis 5, wobei der hintere Strukturbereich (20) ein integraler vorderer Körperabschnitt (34) eines in den hinteren Gehäusebereich (12) eingesetzten Verkleidungselementes (30) ist.

7. Verfahren zum Einbringen einer Zirkulationsstruktur (4) in ein Gehäuse (2) einer Strömungsmaschine, mit den Schritten:
Bereitstellen eines zweiteiligen Gehäuses (2) der Strömungsmaschine, das in einer radialen Trennebene (Ts) in einen vorderen Gehäusebereich (10) und in einen hinteren Gehäusebereich (12) geteilt ist,
Einbringen eines vorderen Strukturbereichs (18) in den vorderen Gehäusebereich (10) und Einbringen eines hinteren Strukturbereichs (20) in den hinteren Gehäusebereich (12), und
Fügen der Gehäusebereiche (10, 12) in der Trennebene (Ts).

8. Verfahren nach Anspruch 7, wobei im vorderen Strukturbereich (18) Luftkanäle (28) zwischen Strömungsleitelementen (26) in jeweils einem einzigen Bearbeitungsgang ausgearbeitet werden.

9. Verfahren nach Anspruch 7 oder 8, wobei der hintere Strukturbereich (20) ausgedreht wird.

10. Verfahren nach einem der Ansprüche 7 bis 9, wobei nach dem Ausbilden der Strömungsleitelemente (26) Übergangsradien (ru, rr) bearbeitet werden.

## Claims

1. Turbomachine comprising at least one circulation structure (4), the circulation structure (4) having an annular space (22) which has flow guide elements (26) and surrounds and is open to a main current path (1), a two-part housing (2) of the turbomachine for receiving the circulation structure (4) being divided in a radial plane of separation (Ts) into a front housing region (10) and a rear housing region (12), **characterized in that** the circulation structure has a two-part structure housing which is divided in a radial plane of separation (Tz) into a front structure region (18) and a rear structure region (20).

2. Turbomachine according to claim 1, wherein flow guide elements (26) in the front structure region (18) have different lateral spacings from one another and/or positions with respect to one another.

3. Turbomachine according to either claim 1 or claim 2, wherein, in the assembled state, the radial plane of separation (Ts) of the housing (2) is the same as the radial plane of separation (Tz) of the circulation structure (4).

4. Turbomachine according to any of claims 1 to 3, wherein the flow guide elements (26) are formed in the front structure region (18) and said front structure region is inserted into the front housing region (10).

5. Turbomachine according to any of claims 1 to 4, wherein the flow guide elements (26) are introduced directly into the front housing region (10).

6. Turbomachine according to any of the preceding claims 1 to 5, wherein the rear structure region (20) is an integral front body portion (34) of a lining element (30) which is inserted into the rear housing region (12).

7. Method for introducing a circulation structure (4) into a housing (2) of a turbomachine, comprising the steps of:
providing a two-part housing (2) of the turbomachine, which housing is divided in a radial plane of separation (Ts) into a front housing region (10) and a rear housing region (12), introducing a front structure region (18) into the front housing region (10), and introducing a rear structure region (20) into the rear housing region (12), and joining the housing regions (10, 12) in the plane of separation (Ts).

8. Method according to claim 7, wherein, in the front structure region (18), air ducts (28) are formed between flow guide elements (26) in a single machining operation in each case.

9. Method according to either claim 7 or claim 8, wherein the rear structure region (20) is milled.

10. Method according to any of claims 7 to 9, wherein transitional radii (ru, rr) are machined after the flow guide elements (26) are formed.

## Revendications

1. Turbomachine comportant au moins une structure de circulation (4), la structure de circulation (4) présentant un espace annulaire (22) comportant des éléments de guidage d'écoulement (26), lequel espace annulaire entoure un trajet d'écoulement principal (1) et est ouvert vers celui-ci, un carter en deux parties (2) de la turbomachine, qui est destiné à recevoir la structure de circulation (4), étant séparé dans un plan de séparation radial (Ts) en une zone de carter avant (10) et une zone de carter arrière (12), **caractérisée en ce que** la structure de circulation présente un carter de structure en deux parties, lequel est séparé en une zone de structure avant (18) et une zone de structure arrière (20) dans un plan de séparation radial (Tz).

2. Turbomachine selon la revendication 1, dans laquelle des éléments de guidage d'écoulement (26) présentent, dans la zone de structure avant (18), des espacements latéraux différents les uns des autres et/ou des positions latérales différentes les unes par rapport aux autres.

3. Turbomachine selon la revendication 1 ou 2, dans laquelle le plan de séparation radial (Ts) du carter (2), à l'état monté, est identique au plan de séparation radial (Tz) de la structure de circulation (4).

4. Turbomachine selon l'une des revendications 1 à 3, dans laquelle les éléments de guidage d'écoulement (26) sont formés dans la zone de structure avant (18), et celle-ci est insérée dans la zone de carter avant (10).

5. Turbomachine selon l'une des revendications 1 à 4, dans laquelle les éléments de guidage d'écoulement (26) sont introduits directement dans la zone de carter avant (10).

6. Turbomachine selon l'une des revendications 1 à 5 précédentes, dans laquelle la zone de structure arrière (20) est une section de corps avant (34) intégrée d'un élément de revêtement (30) inséré dans la zone de carter arrière (12).

7. Procédé permettant d'introduire une structure de circulation (4) dans un carter (2) d'une turbomachine, comportant les étapes :
de mise à disposition d'un carter en deux parties (2) de la turbomachine, lequel carter est séparé, dans un plan de séparation radial (Ts), en une zone de carter avant (10) et une zone de carter arrière (12), d'introduction d'une zone de structure avant (18) dans la zone de carter avant (10) et d'introduction d'une zone de structure arrière (20) dans la zone de carter arrière (12), et d'assemblage des zones de carter (10, 12) dans le plan de séparation (Ts).

8. Procédé selon la revendication 7, dans lequel des canaux d'air (28) sont réalisés, dans la zone structurale avant (18), entre des éléments de guidage d'écoulement (26) respectivement en un seul processus d'usinage.

9. Procédé selon la revendication 7 ou 8, dans lequel la zone de structure arrière (20) est tournée.

10. Procédé selon l'une des revendications 7 à 9, dans lequel des rayons de transition (ru, rr) sont usinés après la formation des éléments de guidage d'écoulement (26).
